# FASCICULE DE BREVET EUROPEEN

(11) **EP 0 811 540 B1**
(45) Date de publication et mention de la délivrance du brevet: **22.09.1999**
(21) Numéro de dépôt: 97490014.4
(22) Date de dépôt: 22.05.1997
(51) Int. Cl.: B61F 5/30

(54) **Suspension pour véhicule ferroviaire**
Federung für ein Schienenfahrzeug
Suspension for a railway vehicle

(30) Priorité: 07.06.1996 FR 9607314
(43) Date de publication de la demande: 10.12.1997
(73) Titulaire: ARBEL FAUVET RAIL S.A., F-59500 Douai (FR)
(72) Inventeur: Ven, Jean Michel, 59800 Lille (FR)
(74) Mandataire: Ecrepont, Robert

(56) Documents cités:
- EP-A- 0 048 193
- DE-A- 4 242 685
- FR-A- 2 164 430

## Description

L'invention se rapporte à une suspension pour véhicule ferroviaire.

Par véhicule ferroviaire, on comprendra tant un boggie qu'un wagon sous la caisse duquel sont montés directement les organes de roulement.

Classiquement, tout véhicule ferroviaire est pourvu d'une suspension destinée notamment à absorber les chocs provoqués par les irrégularités des voies de roulement, par exemple pour donner un certain confort aux voyageurs.

On connaît principalement deux types de suspension pour véhicule ferroviaire.

Le premier type de suspension est monté latéralement par rapport au plan vertical de l'axe de la roue et au plan radial de ladite roue (voir par exemple le EP-A-0 048 193).

Il est notamment utilisé pour le transport de marchandises.

Cette suspension comprend, pour chaque roue, deux groupes de ressorts disposés de part et d 'autre d'une boite d'essieu qui, à cet effet, présente de part et d'autre une table d'appui pour la base des ressorts.

L'extrémité supérieure des ressorts prend appui au moins indirectement sur un élément du châssis, tel un des longerons d'un boggie et plus particulièrement cette extrémité supérieure prend appui à l'intérieur d'un chapeau relié au châssis par des anneaux obliques.

La paroi latérale d'un des chapeaux sollicite, en déplacement vers la face latérale de la boite d'essieu, une pièce de friction portée par un poussoir.

Cette pièce de friction agit comme un amortisseur.

Chaque groupe de ressorts comprend un ressort de tare et un ressort de charge.

Ce dernier n'entre en action qu'au delà d'une charge minimale par essieu. Ce groupe de ressorts est monté sensiblement perpendiculairement au plan d'appui du boggie.

Bien que cette solution soit relativement rustique, elle nécessite un nombre relativement important de pièces et donc des temps d'assemblage relativement longs.

Le deuxième type de suspension connu est surtout utilisé couramment sur les véhicules de transport de voyageurs.

Il comprend une boite d'essieu reliée au châssis par une biellette articulée autour d'axes horizontaux et transversaux par rapport à la direction du déplacement du véhicule.

Cette suspension se situe sensiblement dans le même plan vertical que l'axe de la roue.

La suspension est différente de la suspension précédente en ce sens qu'elle comprend une suspension primaire entre la roue et un élément de châssis et une suspension secondaire entre le châssis précité et une traverse porteuse du compartiment voyageur.

Ainsi, la suspension primaire d'une roue se compose :
- d'une part, d'un ressort unique prenant appui, pour sa base, sur la face supérieure de la boite d'essieu et pour son extrémité supérieure, sur la face inférieure d'un longeron qui constitue partiellement le châssis et surplombe la boite d'essieu et,
- d'autre part, d'un amortisseur.

Outre cette suspension primaire des roues, une suspension secondaire est interposée entre la face supérieure du boggie et une traverse de charge supportant le compartiment voyageur.

Cette suspension qui vise à améliorer le confort des voyageurs et le transport à grande vitesse est très coûteuse.

Un des résultats que l'invention vise à obtenir est une suspension du type cité plus haut qui remédie à ces inconvénients.

A cet effet, l'invention a pour objet une telle suspension pour véhicule ferroviaire comprenant, pour chaque roue :
- d'une part, au moins un ressort interposé entre une table d'appui présentée par une boite d'essieu et une zone d'appui présentée par le châssis et
- d'autre part, un moyen d'amortissement des oscillations de la roue par frottement d'une pièce de friction portée par la boite d'essieu sur une partie fixe du châssis,

cette suspension étant caractérisée en ce qu'au lieu que l'axe du ressort soit sensiblement perpendiculaire au plan contenant les axes des deux essieux (dit plan d'appui du châssis du véhicule ferroviaire), ledit axe longitudinal de chaque ressort est incliné d'un certain angle par rapport à cette perpendiculaire au plan contenant les axes des deux essieux et ce, par rapport à un plan vertical transversal au sens de déplacement du châssis de sorte à génèrer une force horizontale et parallèle à l'axe longitudinal du boggie qui accentue le frottement de la pièce de friction sur la partie fixe du châssis.

L'invention sera bien comprise à l'aide de la description ci-après faite à titre d'exemple non limitatif en regard du dessin ci-annexé qui représente schématiquement :
- figure 1 : une vue en perspective d'un boggie,
- figure 2 : une vue latérale d'une suspension selon l'invention,
- figure 3 : une vue en coupe horizontale d'une suspension.

En se reportant au dessin, on voit que, pour améliorer le comportement d'un véhicule ferroviaire 1, celui ci dispose, pour chaque élément de roulement, d'une suspension 2.

Classiquement, cette suspension 2 pour véhicule ferroviaire comprend, pour chaque roue :
- d'une part , au moins un ressort 3 interposé entre une table 4 d'appui présentée par une boite d'essieu 5 et une zone 6 d'appui présentée par le châssis et
- d'autre part, un moyen 7 d'amortissement des oscillations de la roue par frottement, d'une pièce de friction 8 portée par la boite d'essieu, sur une partie fixe du châssis.

La boite d'essieu présente avec le châssis un moyen de guidage dans un plan sensiblement vertical.

Au lieu que l'axe 10 du ressort soit sensiblement perpendiculaire au plan P contenant les axes des deux essieux (dit plan d'appui du châssis du véhicule ferroviaire), selon une caractéristique essentielle de l'invention, l'axe 10 longitudinal de chaque ressort est incliné d'un certain angle X par rapport à cette perpendiculaire au plan P contenant les axes des deux essieux et ce, par rapport à un plan vertical transversal au sens de déplacement du châssis de sorte à génèrer une force F horizontale et parallèle à l'axe longitudinal du boggie qui accentue le frottement de la pièce 8 de friction sur la partie fixe du châssis.

Selon l'invention, l'angle X d'inclinaison de l'axe longitudinal des ressorts est compris entre 5° et 17°.

La zone d'appui supérieure du ressort est présentée par l'une des ailes d'une pièce 11, en forme de L renversé, fixée par tout moyen connu sur l'extrémité d'un longeron.

La grande branche du L renversé est par exemple fixée par soudure à l'extrémité d'un longeron et la petite branche servant d'appui au ressort est inclinée par rapport au plan d'appui du châssis.

Pour améliorer la rigidité du montage précité, un gousset 12 est fixé, d'une part, sur le dos du L et, d'autre part, sur la face supérieure du longeron.

La face supérieure de la boite 5 d'essieu constitue directement la table d'appui du ressort.

De préférence, chaque suspension comprend deux ressorts montés coaxialement et comprend en outre une butée 13 en matériau hyper-élastique.

Cette butée 13 se présente sous la forme d'une ogive ayant une course utile comprise entre 20 et 60 mm.

Le matériau utilisé, pour réaliser cette butée, est par exemple un élastomère.

L'enveloppe des raideurs sous 25 mm de course effective se situe entre 60 et 320 N/mm.

Avantageusement, la pièce de friction portée par la boite d'essieu est, par un moyen élastique 14, sollicitée constamment vers la partie fixe du châssis.

A cet effet, le moyen élastique 14 est constitué par une lame élastique en forme de crosse dont la branche 14A sensiblement rectiligne est fixée sur la boite d'essieu latéralement à celle-ci et dont l'extrémité libre 14B prend appui derrière la branche verticale du L renversé .

L'extrémité libre 14B de la lame est avantageusement repliée localement pour augmenter sa surface de contact avec la partie fixe du châssis.

Cette partie fixe du châssis est avantageusement pourvue d'une plaque 15 en matériau plus résistant à l'usure tel un alliage en manganèse.

La forme de la lame sera déterminée en fonction de la courbe souhaitée de progression du rappel, cette courbe pourra être linéaire mais de préférence elle sera de type exponentielle.

En cas de mouvement de lacet de l'essieu, la pièce de frottement de l'une des boites d'essieu tend à s'écarter du châssis et, de ce fait, c'est le moyen élastique 14 qui assure un minimum de contact et donc un minimum d'amortissement.

A cet effet, la loi de raideur du moyen élastique 14 est déterminée de façon à apporter beaucoup de réaction horizontale pour un faible déplacement horizontal.

En prévoyant ce moyen élastique, on ramène la pièce de friction contre le châssis.

## Revendications

1. Suspension pour véhicule ferroviaire comprenant :
- d'une part, au moins un ressort (3) interposé entre une table (4) d'appui présentée par une boite d'essieu (5) et une zone (6) d'appui présentée par le châssis et
- d'autre part, un moyen (7) d'amortissement des oscillations de la roue par frottement, d'une pièce de friction (8) portée par la boite d'essieu, sur une partie fixe du châssis,
cette suspension étant **CARACTERISEE** en ce qu'au lieu que l'axe (10) longitudinal de chaque ressort soit sensiblement perpendiculaire au plan (P) contenant les axes des deux essieux ledit axe (10) longitudinal de chaque ressort est incliné d'un certain angle (X) par rapport à cette perpendiculaire au plan (P) contenant les axes des deux essieux et ce, par rapport à un plan vertical transversal au sens de déplacement du châssis de sorte à génèrer une force (F) horizontale et parallèle à l'axe longitudinal du boggie qui accentue le frottement de la pièce (8) de friction sur la partie fixe du châssis.

2. Suspension selon la revendication 1 **caractérisée** en ce que l'angle X d'inclinaison de l'axe longitudinal des ressorts est compris entre 5° et 17°.

3. Suspension selon la revendication 1 **caractérisée** en ce que la zone d'appui supérieure du ressort est présentée par l'une des ailes d'une pièce (11), en forme de L renversé, fixée par tout moyen connu sur l'extrémité d'un longeron.

4. Suspension selon la revendication 3 **caractérisée** en ce que la grande branche du L renversé est fixée par soudure à l'extrémité d'un longeron et la petite branche servant d'appui au ressort est inclinée par rapport au plan d'appui du châssis.

5. Suspension selon la revendication 4 **caractérisée** en ce que un gousset (12) est fixé, d'une part, sur le dos du L et, d'autre part, sur la face supérieure du longeron.

6. Suspension selon la revendication 1 **caractérisée** en ce qu'elle comprend une butée (13) en matériau hyper-élastique.

7. Suspension selon la revendication 6 **caractérisée** en ce que la butée (13) se présente sous la forme d'une ogive ayant une course utile comprise entre 20 et 60 mm.

8. Suspension selon la revendication 1 **caractérisée** en ce que la pièce de friction portée par la boite d'essieu est, par un moyen élastique (14), sollicitée constamment vers la partie fixe du châssis.

9. Suspension selon la revendication 8 **caractérisée** en ce que le moyen élastique (14) est constitué par une lame élastique en forme de crosse dont la branche (14A) sensiblement rectiligne est fixée sur la boite d'essieu latéralement à celle-ci et dont l'extrémité libre (14B) prend appui derrière la branche verticale du L renversé .

10. Suspension selon la revendication 9 **caractérisée** en ce que l'extrémité libre (14B) de la lame est repliée localement pour augmenter sa surface de contact avec la partie fixe du châssis.

## Claims

1. Suspension for a rail vehicle, comprising:
- firstly, at least one spring (3) interposed between a supporting plate (4), formed by an axle box (5), and a supporting region (6) formed by the chassis, and
- secondly, a means (7) for damping the vibrations of the wheel by means of a friction member (8) carried by the axle box and rubbing against a fixed part of the chassis,
this suspension being characterised in that, instead of the longitudinal axis (10) of each spring being substantially perpendicular to the plane (P) containing the axes of the two axles, the said longitudinal axis (10) of each spring is inclined at a given angle (X) to the perpendicular to the plane (P) containing the axes of the two axles so as to generate, relative to a vertical plane transverse to the direction of movement of the chassis, a horizontal force (F) parallel with the longitudinal axis of the bogie, thereby increasing the rubbing of the friction member (8) against the fixed part of the chassis.

2. Suspension according to claim 1, characterised in that the angle (X) of inclination of the longitudinal axis of the springs is between 5° and 17°.

3. Suspension according to claim 1, characterised in that the upper supporting region of the spring is formed by one of the arms of a member (11) in the shape of an inverted L, fixed by any known means to the end of a longitudinal member.

4. Suspension according to claim 3, characterised in that the large arm of the inverted L is welded to the end of a longitudinal member, and the small arm, acting as a support for the spring, is inclined relative to the supporting plane of the chassis.

5. Suspension according to claim 4, characterised in that a gusset (12) is fixed to the back of the L on one side and to the upper surface of the longitudinal member on the other side.

6. Suspension according to claim 1, characterised in that it comprises a stop (13) made of hyperelastic material.

7. Suspension according to claim 6, characterised in that the stop (13) is in the shape of an ogive having a travel distance of between 20mm and 60mm.

8. Suspension according to claim 1, characterised in that the friction member carried by the axle box is constantly biassed towards the fixed part of the chassis by a resilient means (14).

9. Suspension according to claim 8, characterised in that the resilient means (14) is formed by a resilient strip in the form of a crook, the substantially rectilinear arm (14A) of which is fixed to the axle box laterally thereto, and the free end (14B) of which is supported behind the vertical arm of the inverted L.

10. Suspension according to claim 9, characterised in that the free end (14B) of the strip is bent locally to increase its surface area in contact with the fixed part of the chassis.

## Patentansprüche

1. Federung für ein Schienenfahrzeug mit:
- mindestens einer zwischen einer auf einer Radbüchse (5) gelagerten Auflagefläche (4) und einem auf dem Rahmen angeordneten Auflagebereich (6) eingesetzten Feder (3)
- und einer Einrichtung (7) zum Dämpfen der Radschwingungen infolge Reibung eines auf der Radbüchse gelagerten Reibungsteils (8) auf einem feststehenden Abschnitt des Rahmens,
dadurch **GEKENNZEICHNET**, daß die Längsachse (10) jeder Feder statt im wesentlichen senkrecht zu der die Achsen der beiden Radachsen enthaltenden Ebene (P) zu verlaufen um einen bestimmten Winkel (X) bezüglich der Senkrechten (P) zu der die Achsen der beiden Radachsen enthaltenden Ebene (P) geneigt ist, und zwar bezüglich einer quer zur Verlagerungsrichtung des Rahmens verlaufenden vertikalen Ebene, so daß eine horizontal und parallel zur Längsachse des Fahrgestells parallele Kraft erzeugt wird, welche die Reibung des Reibungsteils (8) auf dem feststehenden Abschnitt des Rahmens unterstreicht.

2. Federung nach Anspruch 1, dadurch **gekennzeichnet**, daß der Neigungswinkel X der Längsachse der Federn zwischen 5° und 17° beträgt.

3. Federung nach Anspruch 1, dadurch **gekennzeichnet**, daß der obere Auflagebereich der Feder auf einem der Flügel eines umgekehrt L-förmigen Teils (11) vorgesehen ist, welches durch jedes bekannte Mittel auf dem Ende eines Längsträgers befestigt ist.

4. Federung nach Anspruch 3, dadurch **gekennzeichnet**, daß der lange Schenkel des umgekehrten L durch Schweißen auf dem Ende eines Längsträgers befestigt ist und der kurze Schenke, der als Auflage für die Feder dient, gegenüber der Abstützfläche des Rahmens geneigt ist.

5. Federung nach Anspruch 4, dadurch **gekennzeichnet**, daß ein eingesetztes Stück (12) zum einen auf der Rückseite des L und zum anderen auf der Oberseite des Längsträgers befestigt ist.

6. Federung nach Anspruch 1, dadurch **gekennzeichnet**, daß sie einen Anschlag (13) aus überelastischem Werkstoff aufweist.

7. Federung nach Anspruch 6, dadurch **gekennzeichnet**, daß der Anschlag (13) in Form eines Spitzbogens mit einem Betätigungsweg zwischen 20 und 60 mm vorgesehen ist.

8. Federung nach Anspruch 1, dadurch **gekennzeichnet**, daß das auf der Radbüchse gelagerte Reibungsteil mittels einer elastischen Einrichtung (14) laufend zum feststehenden Abschnitt des Rahmens hin gespannt ist.

9. Federung nach Anspruch 8, dadurch **gekennzeichnet**, daß die elastische Einrichtung (14) aus einer elastischen Zunge in Form einer Traverse besteht, deren im wesentlichen geradliniger Schenkel (14A) seitlich auf der Radbüchse befestigt ist und deren freies Ende (14B) sich hinter dem vertikalen Schenkel des umgekehrten L abstützt.

10. Federung nach Anspruch 9, dadurch **gekennzeichnet**, daß das freie Ende (14B) der Zunge örtlich begrenzt so umgebogen ist, daß seine Kontaktfläche, mit der es den feststehenden Abschnitt des Rahmens berührt, vergrößert wird.
